# FASCICULE DE BREVET EUROPEEN

(11) **EP 0 657 903 B1**
(45) Date de publication et mention de la délivrance du brevet: **02.05.1997**
(21) Numéro de dépôt: 93810867.7
(22) Date de dépôt: 09.12.1993
(51) Int. Cl.: H01F 41/06

(54) **Procédé de bobinage d'un noyau équipé d'un composant électronique ainsi que de moyens de guidage des fils reliant une bobine au composant électronique**
Verfahren zum Wickeln eines Kerns mit einem elektronsichen Bauelement, sowie Mittel zur Führung von Drähten zum Verbinden einer Spule mit dem elektronischen Bauelement
Method of winding a core having an electronic component and means for guiding wires connecting a coil with the electronic component

(43) Date de publication de la demande: 14.06.1995
(73) Titulaire: GUSTAFSON, Ake, CH-1618 Châtel-St-Denis (CH)
(72) Inventeur: GUSTAFSON, Ake, CH-1618 Châtel-St-Denis (CH)
(74) Mandataire: Fischer, Franz Josef

(56) Documents cités:
- EP-A- 0 405 671
- WO-A-91/00603
- WO-A-91/19306
- WO-A-92/15105

## Description

La présente invention concerne un procédé de bobinage, particulièrement un procédé de réalisation d'une bobine de fil fin sur un noyau, sur lequel est monté au moins un composant électronique comportant au moins deux pistes métalliques à relier aux deux extrémités de la bobine. La bobine dont il s'agit ici est réalisée à l'aide d'un fil de faible diamètre, généralement compris entre environ 0,020 mm et environ 0,12 mm sur isolation émaillée et le composant électronique a typiquement des dimensions de l'ordre de 1 mm x 1 mm avec une épaisseur de environ 0,5 mm, les pistes métalliques à raccorder ayant des dimensions de quelques dixièmes de mm. Le diamètre du noyau est ici de l'ordre de 10 à 50 mm, pour une longueur de bobine, valeur non critique, pouvant être de quelques mm à environ une dizaine de mm. L'invention concerne aussi le noyau pouvant être bobiné selon ce procédé.

Dans certaines applications de répondeur ou transpondeur pour systèmes d'identification à haute fréquence, un composant électronique est connecté à une bobine, qui alors fait office d'antenne accordée pour une certaine fréquence de réponse. Parmi ces applications, il en est certaines où le composant électronique est fixé rigidement sur le noyau de la bobine. Vu les faibles dimensions des pistes métalliques ainsi que la faible résistance mécanique du fil de bobinage, des moyens très sophistiqués doivent généralement être prévus pour amener les deux extrémités du fil de la bobine exactement en regard desdites pistes métalliques pour les y fixer, de préférence par soudage. En général, et dans le cas où la liaison des fils se fait sur la machine de bobinage, celle-ci est équipée de moyens de guidage du fil, généralement mobiles, afin de l'amener, lorsqu'il est dévidé à partir de la tête de bobinage, en position pour être fixé sur les pistes métalliques.

La demande EP-A-0.432.239 décrit un procédé de bobinage d'un noyau muni de deux pistes métalliques à raccorder aux deux extrémités de la bobine. Par ce procédé, le fil est guidé par des moyens de guidage mobiles, certains d'entre eux étant disposés sur la table rotative maintenant les noyaux à bobiner, alors que d'autres dépendent du mouvement du Flyer chargé de bobiner le fil. Bien que le procédé décrit ici soit une nette amélioration de ce qui existait auparavant, la nécessité de ces moyens de guidage mobiles augmente la complexité de la machine de bobinage, en conséquence son coût, et diminue sa cadence de production ainsi que sa fiabilité.

Un procédé de bobinage d'un noyau de bobine muni d'un composant électronique selon le préambule de la revendication 1, ainsi qu'un noyau de bobine muni d'un composant électronique selon le préambule de la revendication 3 sont aussi décrits dans EP-A-0.405.671. Les fils reliant la bobine au composant suivent deux parcours parallèles orientés selon l'axe longitudinal de la bobine. Le procédé de bobinage décrit dans ce document est relativement complexe et bien que les moyens nécessaires à cet effet ne soient pas décrits, l'homme du métier comprend bien que la tête de bobinage doit être capable d'effectuer un bobinage selon l'axe longitudinal du noyau et que, soit la tête de bobinage elle-même ou alors des moyens de guidage assez sophistiqués doivent pouvoir réaliser des fixations du fil, par enroulement de celui-ci autour de pièces de fixation, ceci selon des axes radiaux perpendiculaires à l'axe longitudinal. La nécessité de ces moyens complexes de bobinage est un inconvénient majeur de ce procédé. De par l'alignement des moyens de guidage propres au noyau selon l'axe longitudinal de celui-ci, ces moyens ne peuvent être que de très faibles dimensions, nécessitant donc un guidage très précis du fil et par conséquent une tête de bobinage conduite avec une très haute précision. De plus, le noyau de bobinage est constitué de plusieurs pièces en matériaux différents, assemblées entre elles, constituant donc un composant relativement coûteux.

Un but de la présente invention est donc de proposer un procédé de bobinage d'un noyau supportant un composant électronique, par lequel les fils d'entrée et de sortie de la bobine sont convenablement guidés pour passer au-dessus des pistes métalliques du composant électronique, ceci par des moyens de guidage simples, c'est-à-dire fixes, à l'aide d'une tête de bobinage n'effectuant que des mouvements simples et ne nécessitant pas une grande précision de parcours.

Un autre but de l'invention est de proposer un noyau supportant un composant électronique pouvant être bobiné par le procédé ci-dessus, ce noyau pouvant être obtenu par des procédés simples de fabrication, ainsi qu'un transpondeur équipé d'un tel noyau.

Afin d'atteindre ces buts, l'invention propose un procédé de bobinage conforme aux revendications 1 à 2, un noyau de bobine possédant les caractéristiques des revendications 3 à 10, ainsi qu'un transpondeur conforme à la revendication 11.

Pour mieux comprendre l'invention, on peut se référer à la description qui suit, ainsi qu'au dessin annexé comportant les figures où:
la figure 1 représente une vue par dessus simplifiée d'une portion de machine de bobinage travaillant selon le procédé de l'invention,
la figure 2 représente une première forme d'exécution d'un noyau de bobine selon l'invention, vu par dessus,
la figure 3 représente une deuxième forme d'exécution d'un noyau de bobine selon l'invention, vu par dessus,
la figure 4 représente une coupe selon la ligne IV-IV du noyau de la figure 2,
la figure 5 représente une coupe partielle selon la ligne V-V de la figure 4, et
la figure 6 représente une vue partielle par dessus d'un noyau de bobine comportant plus d'un composant.

A la figure 1 on voit une machine de bobinage 1 comportant en particulier une table rotative 10 dont le pourtour est muni d'une pluralité de points d'attache 11 de noyaux de bobines 2. Les points d'attache 11 peuvent par exemple être chacun constitués d'une portion de tige en saillie radialement par rapport au pourtour de la table rotative 10, ces portions de tiges comportant des moyens permettant d'orienter tous les noyaux 2 de la même manière autour de leur axe longitudinal, par exemple, et au cas où les portions de tiges sont de section circulaire, en les munissant d'un méplat de façon à s'adapter à la forme d'un trou longitudinal traversant le noyau (voir figure 4). Tout autre moyen permettant de maintenir et d'orienter selon un même angle tous les noyaux 2 sur la table rotative 10 peut évidemment être employé. De même le procédé et le noyau selon l'invention s'adaptent aussi lorsque la machine de bobinage 1 ne comporte pas la table rotative 10, mais où tous les noyaux 2 sont disposés côte-à-côte sur un élément longiligne; dans ce cas les mouvements relatifs entre les noyaux 2 et la tête de bobinage 12 décrits ci-dessous seront adaptés en conséquence. La machine de bobinage 1 comprend donc une tête de bobinage 12, de préférence de type Flyer, comportant en particulier une bobine 12A débitrice de fil ainsi qu'un bras de conduite du fil 12B comportant des moyens d'entraînement (non représentés), permettant de lui imposer un mouvement de rotation autour d'un axe radial par rapport à la table rotative 10, de le bloquer selon plusieurs positions angulaires déterminées autour de cet axe, ainsi que de lui imposer des mouvements de translation ainsi que des arrêts le long dudit axe. Comme représenté sur la figure 1, la table rotative 10 présente successivement un noyau 2 à bobiner en face de la tête 12, le fil de bobinage 3 passant d'un noyau déjà bobiné au noyau à bobiner, mené par le bras de conduite 12B et guidé par des moyens de guidage qui seront décrits plus bas, passant par dessus la première piste métallique du composant électronique, effectuant le bobinage, passant par dessus la deuxième piste métallique puis étant conduit au noyau suivant à bobiner. Une telle machine de bobinage est généralement complétée de moyens (non représentés) permettant de souder les fils sur les pistes métalliques des composants électroniques. Après que les soudures des deux fils d'extrémités d'une bobine aient été réalisées, d'autres moyens (non représentés) coupent ou arrachent les portions de fils reliant deux bobines successives afin de les séparer. Dans les machines de bobinage selon l'art antérieur, des moyens de guidage mobiles, faisant partie de la table rotative 10 et/ou disposés à proximité de la tête de bobinage 12, sont chargés de conduire le fil 3 afin que celui-ci passe exactement par dessus les pistes métalliques; ces moyens de guidage sont généralement mobiles et par conséquent coûteux et délicats. Au cas où, comme représenté sur la figure, le nombre de noyaux 2 sur la table rotative 10 est tel que lors du passage du fil 3 d'un noyau au suivant l'angle que ferait le fil serait très différent d'un angle de 90° par rapport aux axes des noyaux, des moyens complémentaires de guidage 13 peuvent être prévus sur la table rotative 10. Ces moyens sont très simples, étant constitués par exemple d'un élément en L dont une branche est fixée sur la table rotative 10, entre deux points d'attache 11, le fil 3 étant conduit pour venir s'appuyer sur l'autre branche du L. Ces moyens de guidage ne sont pas comparables à ceux mentionnés précédemment pour les dispositifs de l'art antérieur dans la mesure où ils ne sont pas mobiles et ne sont pas indispensables à la conduite du procédé de bobinage selon l'invention, en particulier dans les cas où les noyaux sont disposés relativement près les uns des autres ou s'ils sont disposés sur un élément longiligne plutôt que sur une table rotative.

La figure 2 montre une première forme d'exécution d'un noyau de bobine 2 selon l'invention permettant de s'affranchir des moyens de guidage mobiles de l'art antérieur mentionnés précédemment. Ce noyau est de préférence en matériau synthétique, obtenu de préférence en une seule pièce par injection, de forme généralement cylindrique, comportant une partie d'extrémité 20 et une partie de bobinage 21, ces deux parties étant généralement de section circulaire. La bobine comprend aussi de préférence des joues 22A, 22B et 22C qui respectivement séparent les parties 20 et 21 et limitent les autres extrémités des parties de bobinage 21 et d'extrémité 20. Un logement 23 est prévu sur une portion du pourtour de la partie d'extrémité 20, afin d'y loger de manière précise le composant électronique 4. Celui-ci est composé d'un circuit encapsulé 40 muni sur une de ses faces de deux pistes métalliques 41 et 42 destinées à être reliées aux extrémités du fil constituant la bobine 30. De manière préférentielle, la profondeur du logement 23 est telle que les pistes métalliques 41 et 42 affleurent ou dépassent juste de l'enveloppe cylindrique constituant la partie d'extrémité 20 (voir figure 4). En regard du logement 23 et par conséquent des pistes métalliques 40 et 41, la partie d'extrémité 20 comprend des moyens de guidage propres, permettant de guider le fil 3 et de l'amener au-dessus desdites pistes métalliques. Ces moyens de guidage sont constitués, en imaginant que le fil 3 est amené par le haut sur la figure 2, d'un plot de guidage d'entrée 24A, et d'un premier moyen de guidage latéral 24B, puis après que le fil 3 ait passé par dessus le composant 4, d'un deuxième moyen de guidage latéral 25B, faisant que, lorsque le fil 3 est tendu entre les moyens de guidage latéraux 24B et 25B, lors de la confection de la bobine 30, le fil 3 est amené directement au-dessus de la piste métallique 41 selon une manière qui sera décrite plus en détail ultérieurement. Après que le bobinage de la bobine 30 ait été effectué, le fil 3 est amené par le bras de conduite du fil 12B de l'autre côté du premier plot de guidage d'entrée 24A, puis le long des moyens de guidage latéraux 24C et 25C et enfin sur le plot de guidage de sortie 25A, d'où, étant à nouveau tendu il est automatiquement positionné directement au-dessus de la piste métallique 42 comme précédemment. Comme on le voit donc sur la figure, les arêtes de guidage des moyens de guidage latéraux 24B et 25B sont alignées par rapport à la piste métallique 41, alors que celles des moyens de guidage 24C et 25C le sont par rapport à la piste métallique 42. Dans le cas de la figure 2, les moyens de guidage latéraux 24B,25B,24C et 25C sont constitués de renflements des joues 22A et 22C dont la forme exacte sera décrite plus bas.

La figure 3 montre une autre forme d'exécution d'un noyau de bobine 2 selon l'invention. Cette forme d'exécution convient particulièrement dans les cas où la joue 22C limitant l'extrémité de la partie d'extrémité 20 du noyau n'est pas nécessaire. Dans ce cas, les moyens de guidage latéraux 24C et 25C, ainsi qu'éventuellement aussi ceux notés 24B et 25B, sont constitués de picots dont la forme exacte est décrite ci-dessous.

Les formes selon des plans de coupe verticaux perpendiculaires entre eux des moyens de guidage ci-dessus sont représentées aux figures 4 et 5. A la figure 5, on distingue les moyens de guidage latéraux 24B et 24C, constitués de renflements des joues 22A et 22C, ces renflements comportant une première partie supérieure de forme semi-conique superposée à une partie inférieure de forme semi-cylindrique. On distingue aussi sur la figure le plot de guidage d'entrée 24A, lui aussi composé d'une partie supérieure conique et d'une partie inférieure cylindrique.

Lorsque le bras de conduite du fil 12B du Flyer amène le fil 3 au-dessus de la partie d'extrémité 20 et l'abaisse par son mouvement de rotation, on comprend en voyant cette figure que la position de translation du Flyer est déterminée de manière à ce que le fil vienne se placer dans ce qui semble être une encoche ayant une forme générale de V visible sur la figure, les deux parois du V étant constituées des parois inclinées décalées des moyens de guidage 24A et 24B. Par la suite du mouvement de rotation du bras de conduite 12B, le fil 3 est amené de la même manière dans un V semblable au précédent formé par les parois inclinées des moyens de guidage 25A et 25B (non visibles sur cette figure) disposés après le composant 40. En continuant son mouvement de rotation et lorsque par une translation du bras de conduite le fil 3 est entraîné afin de passer par une encoche de passage 26A de la joue 22A (voir figure 4), afin de passer sur la partie de bobinage 21 pour effectuer le bobinage 30, le fil 3 est conduit au fond desdites encoches en V successives et de là sur les parties cylindriques constituant les portions inférieures des moyens de guidage 24A et 24B ainsi que 25A et 25B. Les faces cylindriques des portions inférieures des moyens de guidage latéraux 24B et 25B sont disposées de manière à ce que lorsque le fil 3 est tendu entre elles, il soit placé exactement à l'aplomb de la piste métallique 41.

Ceci est aussi représenté à la figure 4, qui est une coupe selon la ligne IV-IV de la figure 2, où on voit le fil 3, gardé tendu depuis le noyau précédent, qui a été amené derrière le moyen de guidage d'entrée 24A, devant les moyens de guidage latéraux 24B et 25B, puis emmené à travers l'encoche de passage 26A, ce qui a eu pour effet de tendre le fil 3 et de le faire passer des parties supérieures coniques des moyens de guidage aux parties inférieures cylindriques afin de le faire descendre au niveau de la piste métallique 41. Après que le bobinage aura été effectué, le fil 3 repassera de la partie de bobinage 21 à la partie d'extrémité 20 par l'encoche de passage 26B et sera conduit devant le moyen de guidage d'entrée 24A, les moyens de guidage latéraux 24C et 25C puis devant le moyen de guidage de sortie 25A (voir figures 2 et 3), puis emmené vers le prochain noyau à bobiner. Ces dernières opérations ont le même effet sur cette portion de fil, soit de l'abaisser de la même manière que décrite plus haut vers la piste métallique 42. Si lors des opérations décrites ici le fil 3 n'entre pas directement en contact avec les pistes métalliques et qu'il subsiste un léger espace, ce contact sera obtenu ultérieurement lorsque les pointes de soudage appuieront sur le fil et combleront l'espace restant.

Le processus décrit ci-dessus est exactement semblable pour la forme d'exécution du noyau selon la figure 3.

La figure 4 montre distinctement la forme générale des moyens de guidage, composés d'une portion supérieure conique (figure 3) ou semi-conique (figure 2) et d'une portion inférieure respectivement cylindrique ou semi-cylindrique. On voit que ces moyens de guidage sont disposés généralement en saillie sur la surface cylindrique de la portion d'extrémité 20, étant de préférence parallèles entre eux. Comme on le voit aussi aux figure 2 et 4, le moyen de guidage d'entrée 24A est de section circulaire alors que le moyen de guidage de sortie 25A est de section ovale ou ayant la forme d'une lentille convexe. Ceci représente en fait deux variantes d'exécution étant bien entendu que les moyens d'entrée et de sortie sont de préférence de même forme que ce soit l'une ou l'autre. On peut voir aussi sur la figure 4 que au lieu de deux encoches de passage 26A et 26B, on peut n'avoir qu'une seule encoche de passage 26C servant au passage du fil dans les deux sens. La figure 4 montre aussi le trou central 27 muni du méplat de positionnement 27A indiqué précédemment.

Comme indiqué plus haut, le noyau 2 est de préférence obtenu par injection d'un matériau synthétique, les moyens de guidage 24A, 24B,24C,25A,25B et 25C ainsi que le logement 23 étant directement obtenus lors de cette opération de fabrication; en variante, il est aussi possible que pour les plots de guidage, certains d'entre eux soient constitués d'éléments rapportés sur le noyau 2.

La figure 6 montre une forme d'exécution du noyau 2 comportant deux logements 23 successifs afin de disposer côte-à-côte deux composants 4 comportant des pistes métalliques à relier ensemble et avec le bobinage. Ces deux composants peuvent être soit deux composants comportant des circuits identiques, soit deux composants comportant des circuits différents ou alors il peut s'agir d'un composant comportant un circuit et un élément passif comme une résistance ou un condensateur. Les contraintes sont que les logements 23 ont une forme adaptée pour recevoir ces composants et que chacun d'eux comporte deux pistes métalliques qui sont alignées deux par deux sur la partie d'extrémité 20 du noyau. On peut aussi avoir plus de deux composants avec les mêmes contraintes que ci-dessus.

Lorsque les opérations de bobinage sont terminées et que les fils ont été soudés sur les pistes métalliques correspondantes, et lorsque les mêmes opérations ont été faites sur le noyau suivant, on peut couper ou arracher les extrémités des fils en deçà de la première piste et en delà de la seconde, de préférence par des moyens automatiques faisant partie de la machine de bobinage. Il est nécessaire de veiller pour l'arrachage des fils à ce que l'autre extrémité du fil soit déjà soudée à une piste métallique du composant disposé sur le noyau suivant afin de conserver le fil tendu pour l'opération de bobinage décrite précédemment.

L'opération de dépose du fil a été décrite, en relation avec les figures 2 et 3, avec le fil passant premièrement le long des moyens de guidage latéraux disposés du côté de la joue 22A séparant les parties 20 et 21 du noyau puis le long des moyens de guidage latéraux opposés après que le bobinage ait été effectué. Il est évident que la possibilité inverse est aussi possible, comme on le voit à la figure 1.

Chaque composant 4 est maintenu au fond de son logement 23 par les extrémités des fils qui le plaquent depuis deux côtés opposés contre ce fond de logement; ce type de maintien est généralement suffisant vu la masse très faible du composant. Si toutefois ce maintien n'est pas suffisant, par exemple pour des dispositifs soumis à des mouvements brusques, des moyens de maintien supplémentaires peuvent être prévus, par exemple une goutte de colle disposée au fond du logement 23, ou alors des moyens mécaniques de maintien, ou alors il est aussi possible d'encapsuler le composant sur le noyau en le recouvrant par exemple d'un matériau fondant à basse température et adhérant aux portions de la surface cylindrique de la partie d'extrémité 20 proches du logement 23. Un tel encapsulage n'est généralement pas nécessaire pour un noyau comportant une joue 22C limitant la partie d'extrémité 20, cette joue offrant une protection mécanique suffisante au composant.

De manière plus générale, le noyau 2 selon l'invention est directement muni de moyens de guidage du fil de bobinage 3, permettant de faire passer le fil directement au-dessus des pistes métalliques du ou des composants électroniques, ces moyens de guidage comportant des portions de surface inclinées et des portions de surface rectilignes afin que le fil s'approche graduellement de la piste métallique sur laquelle il doit être soudé, sous l'effet d'une tension qui lui est exercée ou sous l'effet d'une pression qui lui est appliquée par les pointes de soudage.

Ainsi un tel noyau permet de réaliser un bobinage sur une machine de bobinage ne comportant aucun moyen de guidage mobile du fil, pouvant même dans certaines conditions ne comporter aucun moyen de guidage, ceux-ci étant reportés sur le noyau. Ceci permet de travailler avec des machines de bobinage relativement simples, dont la commande de mouvement du Flyer est aussi relativement simple puisque celui-ci ne pivote que dans un sens et que sa commande de déplacement longitudinal peut ne pas requérir une grande précision de positionnement. Le surcoût du moule d'injection causé par la nécessité de prévoir les moyens de guidage sur le noyau est largement compensé, vu le nombre élevé de noyaux produits, par les économies faites sur chaque machine de bobinage. Un autre avantage du procédé et du noyau selon l'invention est que les moyens de guidage ne peuvent se dérégler puisqu'ils sont fixes et intégrés au noyau.

## Revendications

1. Procédé de bobinage d'un noyau (2) comportant une première portion (20) munie d'au moins un logement (23) dans lequel est logé au moins un composant électronique (4) muni de deux pistes métalliques (41,42) et une deuxième portion (21) autour de laquelle le bobinage est à effectuer, ledit procédé comportant les étapes suivantes: avant et après qu'une tête de bobinage (12) effectue un bobinage (30) autour de ladite deuxième portion (21) dudit noyau, la tête de bobinage (12) fait passer les deux portions de fil (3) correspondant aux extrémités de la bobine (30) le long de moyens de guidage (24A,24B,24C,25A,25B,25C) disposés sur ladite première portion (20) de noyau, chaque portion de fil étant ensuite guidée par lesdits moyens de guidage de manière à se positionner en regard d'une piste métallique (41,42) de chaque composant électronique, caractérisé en ce que chaque portion de fil est ainsi guidée selon une direction parallèle à la direction des spires de la bobine (30) réalisée sur ladite deuxième portion (21) de noyau et est guidée de manière à se positionner sur ou à proximité immédiate au-dessus d'une piste métallique (41,42) de chaque composant électronique lorsque le fil est tendu.

2. Procédé de bobinage selon la revendication 1, caractérisé en ce que ledit bobinage est effectué sur une machine de bobinage (1) comportant une tête de bobinage (12) de type Flyer, ladite machine de bobinage ne comportant aucun autre moyen de guidage mobile du fil de bobinage (3).

3. Noyau de bobine (2) pour l'application du procédé selon l'une des revendications précédentes, comprenant une première portion (20) munie d'au moins un logement (23) dans lequel est placé au moins un composant électronique (4) muni de deux pistes métalliques (41,42) affleurant de la surface de ladite première portion, et une deuxième portion (21) sur laquelle un bobinage (30) est à effectuer, ainsi que des moyens de guidage (24A,24B,24C,25A,25B, 25C) aptes à guider le fil (3) afin de le positionner en regard de chaque première (41) desdites pistes métalliques avant le bobinage et de chaque deuxième (42) desdites pistes métalliques après le bobinage, caractérisé en ce que lesdits moyens de guidage sont disposés de part et d'autre dudit ou desdits logements selon une direction parallèle à la direction des spires de la bobine et comprennent des surfaces de guidage inclinées et des surfaces de guidage perpendiculaires au plan des pistes métalliques (41, 42) permettant de guider le fil (3) selon la même direction parallèle à la direction des spires de la bobine afin de l'amener sur ou à proximité immédiate au-dessus desdites pistes métalliques.

4. Noyau de bobine (2) selon la revendication 3, caractérisé en ce que les moyens de guidage (24A,24B,24C,25A,25B,25C) sont constitués d'un moyen de guidage d'entrée (24A), d'un moyen de guidage de sortie (25A) ainsi que de moyens de guidage latéraux (24B,24C,25B,25C), une portion des faces latérales de premiers moyens de guidage latéraux (24B,25B) étant alignée par rapport à chaque première piste métallique (41), une portion des faces latérales de deuxièmes moyens de guidage latéraux (24C,25C) étant alignée par rapport à chaque deuxième piste métallique (42).

5. Noyau de bobine (2) selon la revendication 4, caractérisé en ce que les premiers moyens de guidage latéraux(24B,25B) et/ou les deuxièmes moyens de guidage latéraux (24C,25C) sont constitués de renflements d'une joue (22A,22C) dudit noyau.

6. Noyau de bobine (2) selon l'une des revendications 4 ou 5, caractérisé en ce que les premiers moyens de guidage latéraux (24B,25B) et/ou les deuxièmes moyens de guidage latéraux (24C,25C) sont constitués de plots de guidage, en saillie sur la surface de ladite première portion (20) de noyau, étant disposés perpendiculairement au plan des pistes métalliques (41,42).

7. Noyau de bobine (2) selon l'une des revendications 4 à 6, caractérisé en ce que lesdits moyens de guidage d'entrée et de sortie (24A,25A) sont constitués de plots de guidage, en saillie sur la surface de ladite première portion (20) de noyau, étant disposés perpendiculairement au plan des pistes métalliques (41,42).

8. Noyau de bobine (2) selon l'une des revendications 4 à 7, caractérisé en ce que les moyens de guidage (24A,24B,24C,25A,25B,25C) comportent une portion supérieure de forme conique ou semi-conique et une portion inférieure cylindrique ou semi-cylindrique.

9. Noyau de bobine (2) selon l'une des revendications 4 à 8, caractérisé en ce que des moyens de guidage (26A,26B,26C) du fil de la première portion (20) du noyau vers la deuxième portion (21) et vice-versa sont en outre aménagés sur une joue intermédiaire (22A) séparant les deux dites portions du noyau.

10. Noyau de bobine (2) selon l'une des revendications 4 à 9, caractérisé en ce qu'il est obtenu en une seule pièce par injection d'un matériau synthétique.

11. Transpondeur pour système d'identification muni d'un noyau selon l'une des revendications 3 à 10.

## Claims

1. Process for winding a core (2) comprising a first portion (20) provided with at least one recess (23) in which there is lodged at least one electronic component (4) provided with two metal paths (41, 42) and a second portion (21) about which the winding is to be carried out, said process having the following two steps: before and after a winding head (12) carries out a winding (30) about said second portion (21) of said core, the winding head (12) causes the two portions of wire (3) corresponding to the ends of the coil (30) to pass along guide means (24A, 24B, 24C, 25A, 25B, 25C) disposed on said first core portion (20), each portion of wire being then guided by said guide means in such a way as to be positioned facing a metal path (41, 42) of each electronic component, characterized in that each portion of wire is thus guided along a direction parallel to the direction of the turns of the coil (30) produced on said second portion (21) of core and is guided in such as way as to be positioned on or in the immediate proximity above a metal path (41, 42) of each electronic component when the wire is taut.

2. Winding process according to claim 1, characterized in that said winding is carried out on a winding machine (1) comprising a Flyer-type winding head (12), said winding machine not comprising any other movable means for guiding the winding wire (3).

3. Coil core (2) for application of the process according to one of the preceding claims, including a first portion (20) provided with at least one recess (23) in which is placed at least one electronic component (4) provided with two metal paths (41, 42) flush with the surface of said first portion, and a second portion (21) on which a winding (30) is to be carried out as well as guide means (24A, 24B, 24C, 25A, 25B, 25C) capable of guiding the wire (3) in order to position it facing each first (41) of said metal paths before the winding and each second (42) of said metal paths after the winding, characterized in that said guide means are disposed on either side of said recess or recesses along a direction parallel to the direction of the turns of the coil and comprise inclined guide surfaces and guide surfaces perpendicular to the plane of the metal paths (41, 42) permitting the wire (3) to be guided along the same direction parallel to the direction of the turns of the coil in order to lead it on or in the immediate proximity above said metal paths.

4. Core coil (2) according to claim 3, characterized in that the guide means (24A, 24B, 24C, 25A, 25B, 25C) are made up of a lead-in guide means (24A), a lead-out guide means (25A), as well as lateral guide means (24B, 24C, 25B, 25C), a portion of the side faces of first lateral guide means (24B, 25B) being aligned in relation to each first metal path (41), a portion of the side faces of second lateral guide means (24C, 25C) being aligned in relation to each second metal path (42).

5. Coil core (2) according to claim 4, characterized in that the first lateral guide means (24B, 25B) and/or the second lateral guide means (24C, 25C) are composed of bulges of a flange (22A, 22C) of said core.

6. Coil core (2) according to one of the claims 4 or 5, characterized in that the first lateral guide means (24B, 25B) and/or the second lateral guide means (24C, 25C) are composed of guide studs, projecting from the surface of said first core portion (20), being disposed perpendicular to the plane of the metal paths (41, 42).

7. Coil core (2) according to one of the claims 4 to 6, characterized in that said lead-in and lead-out guide means (24A, 25A) are composed of guide studs, projecting from the surface of said first core portion (20), being disposed perpendicular to the plane of the metal paths (41, 42).

8. Coil core (2) according to one of the claims 4 to 7, characterized in that the guide means (24A, 24B, 24C, 25A, 25B, 25C) comprise an upper portion of conical or semiconical shape and a cylindrical or semicylindrical lower portion.

9. Coil core (2) according to one of the claims 4 to 8, characterized in that means (26A, 26B, 26C) for guiding the wire from the first portion (20) of the core toward the second portion (21) and vice versa are further contrived on an intermediate flange (22A) separating the two said portions of the core.

10. Coil core (2) according to one of the claims 4 to 9, characterized in that it is made in one piece by injection of a synthetic material.

11. Transponder for identification system provided with a core according to one of the claims 3 to 10.

## Patentansprüche

1. Verfahren zum Bewickeln eines Kerns (2), der einen ersten Teil (20) enthält, welcher mit wenigstens einer Aufnahme (23) ausgerüstet ist, in welcher wenigstens ein mit zwei metallenen Bahnen (41, 42) ausgestattetes elektronisches Bauelement (4) untergebracht ist, und welcher Kern (2) einen zweiten Teil (21) enthält, um welchen herum das Bewickeln auszuführen ist, wobei das besagte Verfahren die folgenden Schritte enthält: bevor und nachdem ein Wickelkopf (12) eine Bewicklung (30) um den besagten zweiten Teil (21) des besagten Kerns herum durchführt bzw. Durchgeführt hat, zieht der Wickelkopf (12) die zwei den Enden der Spule (30) entsprechenden Drahtteile (3) an auf dem besagten ersten Teil (20) des Kerns angeordneten Führungsmitteln (24A, 24B, 24C, 25A, 25B, 25C) entlang, dann wird jeder Drahtteil durch die besagten Führungsmittel so geführt dass er einer metallenen Bahn (41, 42) jedes elektronischen Bauelements gegenüberliegt, dadurch gekennzeichnet, dass jeder Drahtteil so parallel zur Richtung der auf dem besagten zweiten Teil (21) des Kerns ausgeführten Windung der Spule (30) geführt ist, dass er sich auf oder annähernd unmittelbar oberhalb einer metallenen Bahn (41, 42) jedes elektronischen Bauelementes befindet, wenn der Draht gespannt ist.

2. Verfahren zum Bewickeln gemäss Anspruch 1, dadurch gekennzeichnet, dass die besagte Bewicklung auf einer Wickelmaschine (1) durchgeführt wird, welche einen Wickelkopf (12) des Flyer-Typs enthält und welche kein anderes bewegliches Mittel zur Führung des Wickeldrahtes (3) enthält.

3. Spulenkern (2) zur Anwendung des Verfahrens gemäss einem der vorherigen Ansprüche, enthaltend einen ersten Teil (20), welcher mit wenigstens einer Aufnahme (23) versehen ist, in der wenigstens ein mit zwei in der Oberfläche des besagten ersten Teils versenkten metallenen Bahnen (41, 42) ausgestattetes elektronisches Bauelement (4) angeordnet ist, und einen zweiten Teil (21), auf welchem eine Bewicklung (30) auszuführen ist, sowie Führungsmittel (24A, 24B, 24C, 25A, 25B, 25C), die den Draht (3) führen, um ihn gegenüber jeder ersten (41) der besagten metallenen Bahnen vor der Wicklung und jeder zweiten (42) der besagten metallenen Bahnen nach der Wicklung zu positionieren, dadurch gekennzeichnet, dass die besagten Führungsmittel auf beiden Seiten der besagten Aufnahme oder Aufnahmen in einer Richtung parallel zur Richtung der Windung der Spule angeordnet sind und geneigte Führungsflächen und senkrecht zur Ebene der metallenen Bahnen (41, 42) angeordnete Führungsflächen enthalten, die den Draht (3) in der gleichen Richtung parallel zur Richtung der Windung der Spule führen, um ihn auf oder in unmittelbare Nähe über die besagten metallenen Bahnen zu bringen.

4. Spulenkern gemäss Anspruch 3, dadurch gekennzeichnet, dass die Führungsmittel (24A, 24B, 24C, 25A, 25B, 25C) aus einem Eintrittsführungsmittel (24A), einem Austrittsführungsmittel (25A) sowie Seitenführungsmitteln (24B, 24C, 25B, 25C) zusammengesetzt sind, wobei ein Bereich der Seitenfläche der ersten Seitenführungsmittel (24B, 25B) auf jede erste metallene Bahn (41) ausgerichtet ist und ein Bereich der Seitenfläche der zweiten Seitenführungsmittel (24C, 25C) auf jede zweite metallene Bahn (42) ausgerichtet ist.

5. Spulenkern (2) gemäss Anspruch 4, dadurch gekennzeichnet, dass die ersten Seitenführungsmittel (24B, 25B) und/oder die zweiten Seitenführungsmittel (24C, 25C) als Ausbuchtung einer Seitenwand (22A, 22C) des besagten Kerns ausgebildet sind.

6. Spulenkern (2) gemäss die einem der Ansprüche 4 oder 5, dadurch gekennzeichnet, dass die ersten Seitenführungsmittel (24B, 25B) und/oder die zweiten Seitenführungsmittel (24C, 25C) als von der Oberfläche des besagten ersten Teils (20) des Kerns vorspringende Führungsnocken ausgebildet sind, die senkrecht zur Ebene der metallenen Bahnen (41, 42) angeordnet sind.

7. Spulenkern (2) gemäss einem der Ansprüche 4 bis 6, dadurch gekennzeichnet, dass die besagten Eintrittsführungsmittel und Austrittsführungsmittel (24A, 25A) als von der Oberfläche des besagten ersten Teils (20) des Kerns vorspringende Führungsnocken ausgebildet sind, die senkrecht zur Ebene der metallenen Bahnen (41, 42) angeordnet sind.

8. Spulenkern (2) gemäss einem der Ansprüche 4 bis 7, dadurch gekennzeichnet, dass die Führungsmittel (24A, 24B, 24C, 25A, 25B, 25C) einen oberen Teil mit konischer oder halb - konischer Form und einen unteren Teil mit zylindrischer oder halb - zylindrischer Form enthalten.

9. Spulenkern (2) gemäss einem der Ansprüche 4 bis 8, dadurch gekennzeichnet, dass ausserdem Führungsmittel (26A, 26B, 26C) für den Draht vom ersten Teil (20) des Kerns zum zweiten Teil (21) und umgekehrt an einer die zwei besagten Teile des Kerns trennenden Zwischenwand (22A) angeordnet sind.

10. Spulenkern (2) gemäss einem der Ansprüche 4 bis 9, dadurch gekennzeichnet, dass er einstückig durch Spritzgiessen eines synthetischen Materials hergestellt ist.

11. Transponder für Identifikationssystem, ausgestattet mit einem Kern gemäss einem der Ansprüche 3 bis 10.
